# EUROPÄISCHE PATENTSCHRIFT

(11) **EP 0 275 822 B1**
(45) Veröffentlichungstag und Bekanntmachung des Hinweises auf die Patenterteilung: **19.09.1990**
(21) Anmeldenummer: 87810679.8
(22) Anmeldetag: 20.11.1987
(51) Int. Cl.: A44C 11/02

(54) **Uebertragbares Schmuckschloss**
Exchangeable jewellery fastener
Fermoir de bijouterie pouvant être utilisé sur des chaînes ou colliers différents

(30) Priorität: 17.12.1986 CH 5014/86
(43) Veröffentlichungstag der Anmeldung: 27.07.1988
(73) Patentinhaber: Elsener, Carl, CH-8902 Urdorf (CH)
(72) Erfinder: Elsener, Carl, CH-8902 Urdorf (CH)
(74) Vertreter: Feldmann, Paul David

(56) Entgegenhaltungen:
- EP-A- 0 241 625
- DE-C- 53 244
- DE-C- 377 488
- DE-U- 7 513 404
- FR-A- 1 096 334
- US-A- 1 548 274

## Beschreibung

Die Erfindung bezieht sich auf ein übertragbares Schmuckschloss mit daran angebrachten verschiedenen Halsketten oder Bänder, deren Endösen dem Schmuckschloss angepasst sind, wobei das Schmuckschloss zweiteilig ausgebildet ist und die beiden Teile durch ein Scharnier verbunden sind und eine runde oder anders geformte zentrale Öffnung umschliessen und mittels einer dem Scharnier gegenüberliegenden Seite durch einen Schnappverschluss miteinander verbunden sind.

Eine Halskette, an der ein Schmuckstück getragen wird, ist meist mit einem Schloss zur Verbindung der Kettenenden versehen. Dieses Schloss verrutscht aber oft nach Vorne und dies wirkt unschön. Eine schöne Kette käme auch mehr zur Geltung, wenn sie auf andere Weise mit dem Schmuckstück verbunden wäre. Dies wird möglich wenn das Schmuckstück selber als Schmuckschloss ausgebildet ist. Dann kann ein gesonderter Kettenverschluss entfallen und das so ausgebildete Schmuckstück kann durch Ösen an den Kettenenden gehalten werden. Das Schmuckstück selber dient dann zugleich als Schloss für die Kette. Ein so ausgebildetes Schmuckstück kann dann mit verschiedenen Ketten oder Bändern getragen werden.

Sie Erfindung hat sich zur Aufgabe gestellt, ein Schmuckschloss zu schaffen, das folgende Anforderungen erfüllt:

1. es soll ein Schmuckschloss bilden, das vorne sichtbar getragen werden kann;
2. es soll an unterschiedlichen Ketten oder Bändern getragen werden können;
3. der Verschluss soll sich auch bei gewaltsamem Zug an der Kette nicht öffnen;
4. es soll einen leicht zu öffnenden Verschluss haben;
5. es soll bei ungewolltem Öffnen des Verschlusses unverlierbar mit der Kette verbunden bleiben.

Aus der DE-U 7 513 404 ist ein herzförmiger Verschluss für Schmuckketten bekannt geworden, den man mit einigem guten Willen als Schmuckschloss bezeichnen kann, obwohl er in der Beschreibung nur als ornamentale Ergänzung der Schmuckkette bezeichnet wird. Dieser Verschluss kann aber die unter Punkt 5 genannte Anforderung nicht erfüllen. Bei geöffnetem Verschluß hängt die Kette aus! Auch die Anforderungen nach Punkt 3 und 4 werden nur bedingt erfüllt. Bei starkem Zug an der Kette kann sich der Verschluss öffnen. Dem wird nur dadurch entgegengewirkt, dass die Kraft zum Öffnen gross ist.

Besondere Mittel, die ein Aushängen der Kette bei geöffnetem Verschluss vehindern sollen, sind aus der DE-C 377 488 bekannt geworden. Dieser Verschluss kann daher die unter Punkt 2 genannte Forderung nicht erfüllen. Ausserdem handelt sich dabei um einen einfachen Federringverschluss, der fest mit einem Kettenende verbunden ist. Es handelt sich hier um einen einfachen Gebrauchsgegenstand, der nichts mit einem Schmuckstück gemeinsam hat.

Die Erfindung löst die gestellte Aufgabe mit einem übertragbaren Schmuckschloss nach dem Oberbegriff der Patentanspruchs 1, wobei das Schmuckstück die im kennzeichnen den Teil des Anspruches 1 genannten Merkmale aufweist.

In der Zeichnung sind einige Ausführungsbeispiele des Erfindungsgegenstandes dargestellt und dessen Herstellung erläutert:
Es zeigt:
Fig. 1 ein ringförmiges Schmuckschloss in vereinfachter Darstellung und vergrössertem Massstab mit angehängter Kette,
Fig. 2-4 dasselbe Schmuckschloss für sich in verschiedenen Phasen des Oeffnens,
Fig. 5-9 einige Ausführungsvarianten von Schmuckschlössern mit angehängter Kette,
Fig. 10 ein Ende eines Bandes mit Oese.
Fig. 11a-c erläutert die Herstellung eines verdeckten Schnappverschlusses
Fig. 12 eine Variante zu Figur 1.
Fig. 13 einen Schnitt entlang der Linie XIII - XIII in Figur 12 und
Fig. 14 ein Detail des Schmuckschlosses nach Figur 12.

Das vereinfacht und in grösserem Massstab in Figur 1 dargestellte Schmuckschloss 1 ist ringförmig ausgebildet, umfasst einen oberen Teil 2 und einen unteren Teil 3, die durch einen Scharnierbolzen 4 schwenkbar miteinander verbunden sind. An der, dem Scharnier diametral gegenüberliegenden Seite ist ein Schnappverschluss 5 angebracht, der an Hand von Figur 2 näher erläutert wird. Die Bezeichnungen oberer- und unterer Teil beziehen sich auf die Lage, die das Schmuckschloss beim Tragen, wenn es an der Kette oder am Band hängt, einnimmt. Der obere Teil 2 ist mit zwei nach innen ragenden Nocken 6, 6' versehen, der eine ist angrenzend an die Trennstelle zwischen dem oberen und dem unteren Teil, der zweite 6' an der Scharnierseite angebracht. In Figur 1 ist ersichtlich wie die Endöse 7 einer Kette 8 auf die obere Hälfte 2 aufbringbar ist. Die Oese muss dazu erst über den Nocken 6 gebracht werden und kann dann in Richtung des Pfeiles R geschwenkt werden. Die Lage der Oese weicht dabei stark von derjenigen beim Tragen ab, ist aber bei richtiger Dimensionierung die einzig mögliche Lage zum Aufbringen der Oese auf den oberen Teil. Genau genommen muss der Innendurchmesser der Endöse D so dimensioniert sein, dass wobei x = Breite des Nockens und y = Breite des Schmuckschlosses in radialer Richtung ist. Die Breite x des Nockens darf nicht zu gross sein, da sonst der Innendurchmesser D so gross gemacht werden müsste, dass dies die Sicherung gegen unbeabsichtigtes Aushängen zu nichte machen würde. Die richtige Dimensionierung der Oesen sichert, dass auch im Falle, dass sich das Schmuckschloss beim Tragen unbeabsichtigt öffnet, sich nicht von der Kette lösen kann. Die obere Schmuckschlosshälfte 2 ist mit einem zweiten Nocken 6' versehen, dieser sorgt dafür, dass die Oesen 7 und 7' immer im Bereich der oberen Hälfte verbleiben. Dadurch ist jede Gefahr eines Verlustes des Schmuckschlosses beim Tragen gebannt.Nebenbei sei bemerkt, dass die Kette selber kein Schloss mehr benötigt!

Die Figuren 2-4 zeigen dasselbe ringförmige Schmuckschloss in kleinerem Massstab. In diesen Figuren ist eine mögliche Ausführung des Schnappverschlusses dargestellt. Am Boden einer weiten Bohrung 51 des unteren Teiles 3 ist ein federnder Stift 52 befestigt, der eine Kerbe 53 aufweist. Das freie Ende des Stiftes mit der Kerbe greift in geschlossenem Zustand in eine weite Bohrung 21 des oberen Teiles 2 ein und schnappt hinter einen Arretierungsvorsprung. Ein solcher Vorsprung lässt sich beispielsweise durch einen kleinen in eine Querbohrung eingesetzten Bolzen 22 herstellen, wie dies in Fig. 4 dargestellt ist.

Die Figuren 5-9 zeigen einige mögliche Ausführungsformen von Schmuckschlössern mit angehängter Kette, etwa in natürlicher Grösse. In Figur 5 sind drei je für sich zu öffnende ringförmige Schmuckschlösser durch Doppelringe zusammengehängt. Dies ermöglicht der Trägerin ein einziges, oder mehrere solcher Schmuckschlösser an immer derselben Kette anzuhängen. Unten in Figur 5 ist ein solcher Doppelring und ein einziges Schmuckschloss für sich dargestellt. Die Pfeile S und T deuten die Naht des Scharnieres S und die Trennstelle T der beiden Hälften an Die Richtung der Pfeile stimmt mit der Richtung der Fugen überein, die in geschlossenem Zustand kaum erkennbar sind. Die beiden Nocken 6,6' sind deutlich erkennbar, aber nicht mit Bezugszeichen versehen, um die Zeichnung nicht zu überlasten.

Figur 6 zeigt ein herzförmiges Schmuckschloss mit Kette, entsprechend der Erfindung. Auch hier sind Scharnier S und Trennstelle T durch Pfeile in Richtung und Lage angedeutet. Die Figuren 7,8 und 9 zeigen weitere Varianten. Die Figur 7 zeigt ein Schmuckschloss, das eine einzige Kette verschliesst, die Figur 9 zeigt dasselbe Schmuckschloss, jedoch als Verschluss für ein doppelreihiges Perlencollier.

Das Perlencollier ist in zwei getrennte Ketten aufgeteilt, die je für sich mit Endösen versehen sind. Dies ermöglicht der Trägerin das Schmuckschloss mit einer einfachen oder mit einer doppelten Kette zu tragen. Figur 10 schliesslich zeigt ein modernes Band, dessen Ende mit einer Oese 10 versehen ist. Die Oese ist mit dem damit zu verbindenden Schmuckschloss entsprechend dimensioniert, sodass die Oese nur in einer von der Tragrichtung abweichenden Lage an den oberen Teil des Schmuckschlosses anhängbar ist. An Hand der Figuren 11a-c wird die Herstellung eines verdeckten Schnappverschlusses nach den Figuren 2-4 erläutert. Dazu werden zunächst die Bohrungen 51 und 21 in den Schmuckstückhälften 2 und 3 angebracht. Bei einem ringförmigen Schmuckverschluss verlaufen diese etwa tangential. Die Bohrung 51, die den Federstift aufnehmen soll, ist tiefer als die Bohrung 21 mit dem Arretierungsbolzen 22. In die tieferen Bohrung 51 wird nun ein Federstift 52 mit verdicktem unterem Ende 54 eingesetzt und in der richtigen Lage mit Stift 55 verstiftet und verlötet (Figur 11 b).

Jetzt wird das Schmuckschloss geschlossen, sodass das freie Ende des Federstiftes 52 in die Bohrung 21 hineinragt Jetzt kann eine quer zur Federstiftachse verlaufende Bohrung angebracht werden, an einer Stelle, die so gewählt ist, dass der Bohrer zugleich eine gerundete Kerbe 53 aus dem Federstift herausschneidet Auf diese elegante Weise ist zugleich mit dem Einsetzen eines Bolzens 22 ein Arretierungsvorsprung und die dazugehörende Arretierungskerbe geschaffen

Derartige Bohr- und Lötarbeiten sind bei einer seriemässigen- oder fabrikmässigen Herstellung unerwünscht. Die in den Figuren 12 bis 14 dargestellte Variante eines einfachen Schmuckschlosses vermeidet schwierig auszuführende Bohrarbeiten und kommt ganz ohne Löten aus.

Der generelle Aufbau entspricht demjenigen nach Figur 1 Das Schmuckschloss besteht auch wieder aus einer oberen Hälfte 20 und einer unteren Hälfte 30, die durch einen Bolzen 40 scharnierend miteinander verbunden sind. Die Vereinfachung besteht darin, dass der Federteil 60 des Verschlusses mit Nocken 61, 61' versehen ist. Der Federteil (60) liegt in einer Nut 201 des oberen Teiles 20 und in montiertem Zustand ragen nur die beiden Nocken 61, 61' aus der Nut heraus. Der Federteil 60 ist flach, sodass er in der Nut eine Führung findet. Die beiden Enden 62 und 63 sind verbreitert, während der dazwischenliegende schmälere Teil 64 die eigentliche Feder bildet. Der verbreiterte Teil 62 ist so geformt, dass er in montiertem Zustand auf dem Grund der Nut 201 anliegt. Er ist in dieser Lage durch einen Stift 202 gehalten, wie dies Figur 12 zeigt. In montiertem Zustand liegt auch das verbreiterte Ende 63, gegebenenfalls mit geringer Verspannung, auf dem Grund der Nut 201 auf. Dieses Ende ist nicht nur mit einem Nocken 61, sondern auch noch mit einem leicht gerundeten Haken 65 versehen. In geöffnetem Zustand des Schmuckverschlusses ragt dieser Haken aus der oberen Hälfte 20 hervor.

Die untere Hälfte 30 des Schmuckverschlusses ist ebenfalls mit einer Nut 301 versehen, die nahe der Trennstelle eine Bohrung aufweist, in die ein Stift 302 eingesetzt ist. Werden die beiden Hälften 20, 30 geschlossen, so biegt sich der Federteil ein wenig in Richtung des Pfeiles B (Figur 14), dabei schnappt der Haken 65 hinter den Stift 302 und der Schmuckverschluss bleibt geschlossen. Die Wirkung der beiden Nocken 61, 61' ist dieselbe wie vorgehend anhand der Figur 1 beschrieben Auch dann, wenn sich der Schmuckverschluss beim Tragen unbeabsichtigt löst, bleibt er Dank den Nocken 61, 61' an den Oesen der Kette hängen. Voraussetzung dazu ist natürlich, dass diese Oesen, wie ebenfalls vorgehend beschrieben, die richtige Grösse haben.

Wie aus der Zeichnung ersichtlich und in der Beschreibung erwähnt, müssen auch hier bei der Montage Bohrungen angebracht und Stifte eingesetzt werden. Diese sind aber viel einfacher anzubringen wie die Bohrungen bei der Ausführung nach Figur 1. Ausserdem entfällt jegliches Löten!

## Patentansprüche

1. Übertragbares Schmuckschloss mit daran angebrachten verschiedenen Halsketten oder Bänder, deren Endösen dem Schmuckschloss (1) angepasst sind, wobei das Schmuckschloss zweiteilig ausgebildet ist und die beiden Teile (2, 3) durch ein Scharnier (4) verbunden sind und eine runde oder anders geformte zentrale Öffnung umschliessen und mittels einer, dem Scharnier gegenüberliegenden Seite durch einen Schnappverschluss miteinander verbindbar sind, dadurch gekennzeichnet, dass die Teilung in Traglage des Schmuckschlosses horizontal verläuft und dass am oberen Teil (2) des Schmuckschlosses, sowohl an der Seite des Schnappverschlusses (5), als an der Seite des Scharniers (4) je ein zur zentralen Öffnung hin gerichteter Nocken (6) angebracht ist und dass die Endösen (7) der Halskette oder des Bandes so dimensioniert sind, dass deren Innendurchmesser (D) grösser als die Dicke (y) der oberen Schlossteilhälfte und geringer als die Dicke des oberen Schlossteiles plus der Höhe des Nockens ist, so dass sie nur in geöffneter Lage des Schlosses über den Nocken und auf den oberen Schlossteil (2) aufbringbar, beziehungsweise von demselben lösbar sind.

2. Schmuckschloss nach Anspruch 1, dadurch gekennzeichnet, dass die beiden Nocken (6, 6') fest mit der oberen Schmuckstückhälfte (2) verbunden sind.

3. Schmuckschloss nach Anspruch 1, dadurch gekennzeichnet, dass die beiden Nocken (61, 61') Endteile einer in der oberen Schmuckstückhälfte angeordneten Feder (60) sind, die einen Teil des Schnappverschlusses ausmacht.

4. Schmuckschloss nach Anspruch 3, dadurch gekennzeichnet, dass die Feder (60) in einer in der oberen Schmuckstückhälfte (20) angebrachten Nut (201) liegt, aus der mindestens die beiden Nocken (61,61_{'}) herausragen.

## Claims

1. A transferable jewellery clasp with various neck-chains or bands arranged thereon, the end eyes of which chains or bands are adapted to the jewellery clasp (1), the clasp being constructed in two parts, and the two parts (2, 3) being joined by a hinge (4) and surrounding a round or otherwise shaped central opening and being joinable together by a snap closure by means of a side opposite to the hinge, characterised in that the division extends horizontally in the wearing position of the jewellery clasp, and in that two cams (6) are arranged on the upper part (2) of the jewellery clasp, one at the side where the snap closure (5) is and the other at the side where the hinge (4) is, these cams being directed towards the central opening, and in that the end eyes (7) of the neck-chain or of the band are dimensioned such that their inner diameter (D) is greater than the thickness (y) of the upper clasp part half and less than the thickness of the upper clasp part plus the height of the cam, with the result that only in the opened position of the clasp can they be brought over the cam and on to the upper clasp part (2), or be detached from the latter as the case may be.

2. A jewellery clasp according to Claim 1, characterised in that the two cams (6, 6') are firmly joined to the upper half (2) of the piece of jewellery.

3. A jewellery clasp according to Claim 1, characterised in that the two cams (61, 61') are end parts of a spring (60) which is arranged in the upper half of the piece of jewellery and which forms a part of the snap closure.

4. A jewellery clasp according to Claim 3, characterised in that the spring (60) lies in a groove (201) arranged in the upper half (20) of the piece of jewellery, out of which groove at least the two cams (61, 61') project.

## Revendications

1. Fermoir de bijouterie convertible, auquel sont rattachés des chaînes de cou ou colliers différents dont les oeillets d'extrémité sont adaptés au fermoir (1 ledit fermoir étant réalisé en deux parties et les deux parties (2, 3) étant reliées par l'intermédiaire d'une charnière (4), entourant une ouverture centrale ronde ou de forme autre, et pouvant être reliées l'une à l'autre par l'entremise d'une fermeture à déclic, au moyen d'une face opposée à la charnière, caractérisé par le fait que la séparation s'étend horizontalement dans la position dans laquelle le fermoir est porté; par le fait qu'une protubérance respective (6) dirigée vers l'ouverture centrale est ménagée sur la partie supérieure (2) du fermoir, aussi bien du côté de la fermeture à déclic (5) que du côté de là charnière (4); et par le fait que les oeillets d'extrémité (7) de la chaîne de cou ou du collier sont dimensionnés de façon que leur diamètre interne (D) soit plus grand que l'épaisseur (y) de la moitié supérieure de la partie de fermeture, et plus petit que l'épaisseur de la partie supérieure du fermoir, à laquelle s'ajoute la hauteur de la protubérance, si bien qu'ils peuvent être enfilés au-dessus de la protubérance et sur la partie supérieure (2) du fermoir, ou respectivement dissociés de cette dernière, uniquement dans la position ouverte dudit fermoir.

2. Fermoir de bijouterie selon, la revendication 1, caractérisé par le fait que les deux protubérances (6, 6') sont reliées rigidement à la moitié supérieure (2) du bijou.

3. Fermoir de bijouterie selon la revendication 1, caractérisé par le fait que les deux protubérances (61, 61') sont des parties extrêmes d'un ressort (60) qui est logé dans la moitié supérieure du bijou, et constitue une partie de la fermeture à déclic.

4. Fermoir de bijouterie selon la revendication 3, caractérisé par le fait que le ressort (60) repose dans une rainure (201) qui est pratiquée dans la moitié supérieure (20) du bijou, et dont au moins les deux protubérances (61, 61') font saillie.
